# EUROPÄISCHE PATENTSCHRIFT

(11) **EP 0 001 227 B1**
(45) Veröffentlichungstag und Bekanntmachung des Hinweises auf die Patenterteilung: **30.06.1982**
(21) Anmeldenummer: 78100773.7
(22) Anmeldetag: 28.08.1978
(51) Int. Cl.: G03D 15/04

(54) **Vorrichtung zum Bearbeiten von Filmen in aufeinanderfolgenden Schritten**
Device for processing films in consecutive steps
Dispositif pour le traîtement de films dans des étapes consécutives

(30) Priorität: 26.08.1977 DE 2738555
(43) Veröffentlichungstag der Anmeldung: 04.04.1979
(73) Patentinhaber: Imperial Foto Industries Ltd., Bandon Co. Cork (IE)
(72) Erfinder: Ostermeier, Heinrich, D-5000 Köln 90 (DE)
(74) Vertreter: Berkenfeld, Helmut, Dipl.-Ing.

## Beschreibung

Die Erfindung betrifft eine Vorrichtung zum Bearbeiten von Filmen in aufeinanderfolgenden Schritten, wie Schneiden, Verbinden und/oder Betrachten, mit einem Gehäuseboden, mit auf dem Gehäuseboden in einer Führung bewegbar gehaltenen Filmträgerplatten, mit einer Schneidvorrichtung zum Schneiden der Filme und mit einer Einrichtung zum Verbinden der geschnittenen Filme durch Auffalten einer Klebeetikette auf die geschnittenen Filmenden.

Vorrichtungen zum Schneiden und Kleben von Filmen sind bekannt. Im Handel werden sie Filmklebepressen genannt. Bei diesen werden die beiden miteinander zu verbindenden Filmenden mit etwas Überlappung auf Filmträgerplatten aufgelegt. Die sich überlappenden Enden werden geschnitten und stoßen dann glatt aufeinander. Zum Verbinden legt man dann zum Beispiel ein Stück Klebestreifen mit einem druckempfindlichen Klebstoff auf die Filmenden auf und drückt den Streifen an. Hierzu verwendet man auch Klebestreifen, die man als Etikett einzeln oder auch von einem Endlos- trägerband einer Kassette entnimmt. Sämtlichen bekannten Verfahren und Filmklebepressen ist gemeinsam, daß man nicht nur die beiden Filmenden einzeln auf Filmträgerplatten auflegen und das Klebeetikett oder einen Klebeetikettenstreifen in einem besonderen Arbeitsgang aus einer Kassette entnehmen muß, sondern daß man die Filmenden und das Klebeetikett zusätzlich in mehreren Arbeitsgängen verschieben, kippen, andrücken usw. muß. Das Verbinden von zwei Filmenden zerfällt in mehrere Arbeitsgänge. Zu deren Durchführung benötigt man beide Hände. Die bekannten Verfahren sind daher umständlich und erfordern viel Zeit. Es kommt hinzu, daß man die einzelnen Arbeitsschritte sorgfältig und in vorgegebener Reihenfolge durchführen muß. Erschwerend kommt hinzu, daß die beiden Filmenden in eine Ausgangslage gebracht werden müssen, die horizontal oder vertikal liegt. Für eine sitzende Person ist dies eine ungünstige Arbeitslage.

Hiervon ausgehend stellt sich die Aufgabe, eine Vorrichtung zum Bearbeiten von Filmen, insbesondere belichteten Filmen, so auszubilden, daß sich sämtliche zum Beispiel für das Verkleben notwendigen Arbeitsschritte automatisch aneinanderreihen und mit nur einer Hand ausgelöst oder ausgeführt werden können. Dabei soll die Vorrichtung auch weitere Arbeitsgänge, wie Betrachten, auch mit Beleuchtung, Retuschieren usw., zulassen. Die Lösung für diese Aufgabe ergibt sich bei einer Vorrichtung der eingangs genannten Gattung nach der Erfindung dadurch, daß die Filme auf den Filmträgerplatten auf einer kreisbogenförmigen oder einem Kreisbogen ähnlichen Bahn mit ihrer Breitseite tangential auf dieser Bahn bewegbar sind. Der Film bzw. die Filmenden werden somit auf einer verhältnismäßig langen Bahn geführt. Entlang dieser Bahn ist genügend Raum zum Anordnen von Bearbeitungseinrichtungen vorhanden. Es lassen sich eine Lampe zum Beleuchten des Films, ein Vergrößerungsglas zu dessen Betrachten, eine Retuschiereinrichtung, eine Schneid- und eine Klebeeinrichtung ortsfest anordnen. Infolge der Bewegung des Filmes bzw. der Filmenden entlang einer kreisbogenförmigen oder einer ähnlichen Bahn ist auch genügend Raum vorhanden, um diese Einrichtungen auf einem Gehäuseboden aber noch unterhalb der Filmbahn anzuordnen. Da der Film bzw. die Filmenden mit ihrer Breitseite tangential zur Bahn liegen, kann man sie leicht mit natürlicher, entspannter Hand- und Armhaltung einlegen und nach der Bearbeitung abnehmen. Die Führung der Filmenden mit ihrer Breitseite tangential zur Bahn bedeutet, daß sie mit ihrer Schmalseite vorne liegen. Diese hat eine Stärke von etwa 0,1 mm. Der freie Raum in der Vorrichtung, der für die Bewegung des Filmes offen gehalten werden muß, ist damit praktisch ein Spalt mit einer Breite von etwa 0,1 mm oder nur wenig mehr. Deshalb lassen sich Bearbeitungseinrichtungen ortsfest angeordnen. Bei Einbau einer Betrachtungseinrichtung aus zum Beispiel einer Lampe und einer Lupe wird man die Lampe auf der einen und die Lupe auf der anderen Seite dieses Spaltes ortsfest anordnen. Bei den bekannten Vorrichtungen dagegen werden die Filmenden in einer um 90° gedrehten Lage, das heißt mit ihrer Breitseite nach vorn, durch die Vorrichtung geführt. Filme sind zum Beispiel 8 mm breit. Damit muß man in den bekannten Vorrichtungen einen 8 mm breiten freien Raum schaffen. Eine Betrachtungseinrichtung aus Lampe und Lupe muß verschwenkbar angeordnet werden.

Die Führung der Filme entlang der genannten Bahn bietet die Möglichkeit, die Einlegestation an einer beliebigen Stelle und unter einem beliebigen Winkel gegenüber der Horizontalen anzuordnen. Zum Erleichtern des Einlegens ist gemäß einer Weiterbildung der Erfindung vorgesehen, daß die Filmträgerplatten in der Einlegestellung der Filme einen spitzen Winkel, vorzugsweise zwischen 30° und 60°, gegenüber der Horizontale einnehmen. Dadurch ergibt sich eine körpergerechte Lage. Die die Arbeiten ausführende Person kann den Film bzw. die Filmenden sitzend und mit aufgestützten Unterarmen einfach einlegen. Mit dieser Weiterbildung der Erfindung unterscheidet sich die Vorrichtung grundsätzlich von den bekannten Vorrichtungen, das heißt Filmklebepressen. Diese sind so konstruiert, daß der Verkäufer während des Verkaufsgesprächs, bei dem er steht und die Vorrichtung dem Kunden zugekehrt ist, die Filme einfach einlegen kann. Der Kunde, der dann bei Benutzung der Gerätes vor diesem sitzt, muß dann bei dessen Bedienung seine Arme anwinkeln, um die Filme einlegen zu können.

Die Detailkonstruktion der erfindungsgemäßen Vorrichtung hängt von der gewünschten Art der Bearbeitung des Filmes bzw. der Filmenden ab. Im folgenden Beispiel wird davon ausgegangen, daß zwei Filmenden miteinander verbunden werden sollen. Im , einzelnen ist gemäß einer Weiterbildung der Erfindung vorgesehen, daß ein Schubhebel und ein Betätigungshebel gelenkig miteinander verbunden und verschiebbar und verschwenkbar im Gehäuseboden geführt und gelagert sind, daß die Filmträgerplatten auf dem Schubhebel angeordnet sind, eine Kassette für ein Klebeetiketten tragendes Endlos-Trägerband im Gehäuseboden aufgenommen ist, eine Vorzieheinrichtung für das Endlosträgerband im Schubhebel vorgesehen ist, eine Auffalteinrichtung für ein Klebeetikett im Gehäuseboden und eine Schneideinrichtung im Betätigungshebel vorgesehen und die Bewegungsabläufe von Betätigungs- und Schubhebel so aufeinander abgestimmt sind, daß die die Filmenden haltenden Trägerplatten von der Einlegestation ausgehend über einer Wirkungseingriff mit der Schneideinrichtung zur Auffalteinrichtung geführt werden und die Vorzieheinrichtung das Trägerband während dieser Zeit um eine Etikettenlänge vorzieht und eine Klebeetikette zur Auffalteinrichtung transportiert wird. Dies bedeutet, daß sämtliche Einzeleinrichtungen und Funktionen örtlich und zeitlich aufeinander abgestimmt sind und durch alleiniges Verschwenken des Betätigungshebels nacheinander ausgelöst werden. In diesem Zusammenhang sei auf eine aus der FR-PS 2 110 914 bekannte Filmklebepresse hingewiesen. Bei dieser werden zwei Filmenden mit ihren schmalen Seiten nach vorn auf einen Klebestreifen zu bewegt. Bei dieser Bewegung nehmen sie diesen mit und schieben sich und den sich auf sie auffaltenden Klebestreifen zwischen zwei Andrückrollen. Dadurch wird der Klebestreifen auf die Filmenden aufgefaltet und diese werden verbunden. In ihren übrigen Konstruktionsmerkmalen hat die bekannte Filmklebepresse jedoch keinerlei Ähnlichkeit mit der Vorrichtung nach der Erfindung. Weder eine kreisbogenförmige oder einem Kreisbogen ähnliche Bewegungsbahn der Filme noch die Möglichkeit, die Vorrichtung mit einem einzigen Hebel zu bedienen, sind vorhanden.

Für die Konstruktion des Betätigungshebels hat sich als zweckmäßig herausgestellt, daß dieser als zweiarmiger Hebel ausgebildet und um einen Drehpunkt im Gehäuseboden verschwenkbar ist, der eine Hebelarm als Schubabschnitt gelenkig mit dem Schubhebel verbunden und dieser seinerseits längsverschiebbar im Gehäuseboden geführt ist, der andere Hebelarm des Betätigungshebels in zwei über ein elastiches Gelenk miteinander verbundene Abschnitte unterteilt und die Schneideinrichtung am Gelenk angeordnet ist. Damit erfüllt der Betätigungshebel eine doppelte Aufgabe. Durch seine Verbindung mit dem Schubhebel löst er dessen Bewegung und sämtliche Funktionen aus, die dieser selbst ausführt oder seinerseits auslöst. Durch die Aufteilung seines einzelnen Hebelarmes in zwei Abschnitte und deren Verbindung über ein elastisches Gelenk bietet er gleichzeitig die Möglichkeit, die Schneideinrichtung an ihm anzuordnen. Infolge des elastischen Gelenkes sind die beiden Abschnitte gegeneinander bewegbar. Eine zweckmäßige Anordnung und Ausführung der Schneideinrichtung ergibt sich dann dadurch, daß diese aus einem auf der einen Seite des Gelenks am sogenannten Griffabschnitt angeordneten Messer und aus einem auf der anderen Seite am sogenannten Anlenkabschnitt angeordneten Amboß besteht. Infolge des Gelenkes ist das Messer gegenüber dem Amboß beweglich und kann einen dazwischen eingelegten Film schneiden.

Das elastische Gelenk ergibt sich ohne höheren Fertigungsaufwand oder Einbau besonderer Teile durch eine Querschnittsherabsetzung des ansonsten einteilig aus Kunststoff bestehenden Betätigungshebels. Durch die Wahl des Kunststoffes und die für das Gelenk gewählte Querschnittsdicke läßt sich dessen Elastizität genau einstellen. Wenn damit der Betätigungshebel bei seiner Bewegung eine Endsteliung erreicht hat und man weiter auf seinen Griffabschnitt drückt, wird das Gelenk nachgeben und das Messer bewegt sich in Richtung auf den Amboß. Ein dazwischen liegender Film wird somit geschnitten.

Der im Gehäuseboden angeordnete und in diesem längsgeführte Schubhebel besteht zweckmäßig aus zwei durch Querverbinder auf Abstand miteinander verbundenen Trägerplatten. Zwischen diesen ergibt sich damit ein freier Raum. In diesem Raum ist die Vorzieheinrichtung angeordnet. Die Filmträgerplatten sind mit gegenseitigem Abstand auf die freien Enden der Trägerplatten aufgesetzt. Damit werden die auf den Trägerplatten gehaltenen Filmenden bei Verschwenken des Betätigungshebels in der Vorrichtung von Bearbeitungsstation zu Bearbeitungsstation transportiert. Gleichzeitig ergibt sich die Möglichkeit, die Trägerplatten in die bereits genannte Ausgangsstellung zu bringen, in der sie zum Auflegen der Filmenden eine Schrägstellung einnehmen bzw. mit der Horizontalen einen spitzen Winkel einschließen.

Die Vorzieheinrichtung besteht zweckmäßig aus einem zwischen den beiden Trägerplatten angeordneten Mitnehmer mit in die Perforationslöcher des Trägerbandes eingreifenden Mitnehmerstiften und aus einem in der Bewegungsrichtung des Trägerbandes hinter diesem liegenden und sich von oben an es anlgegenden Quersteg. Das heißt, daß der Quersteg bei Deckung von zwei Perforationslöchern mit den Mitnehmerstiften diese Löcher auf die Stifte aufschiebt. Bei einer entsprechenden Bewegung des Schubhebels wird dann das Trägerband mitgenommen und aus einer Kassette herausgezogen. Dabei durchläuft es die in der Kassette befindliche Umlenkkante. Ein Klebeetikett löst sich vom Trägerband und wird gespendet.

Zum Erleichtern des Einführens oder Einfädelns des Trägerbandes in die Vorzieheinrichtung ist an dieser eine Zunge angeordnet, die in der Bewegungsrichtung des Trägerbandes vor den Mitnehmerstiften liegt und das Trägerband auf diese zuleitet.

Zweckmäßig ist zwischen den Trägerplatten ein in kurzem Abstand über dem Mitnehmer verlaufender Niederhalter verschwenkbar befestigt, der eine mittig zwischen den Mitnehmerstiften verlaufende Andrücknase mit einer Führungsfläche aufweist, die zusammen mit der Zunge einen sich trichterförmig verengenden Einlauf für das Trägerband bildet, wobei der Niederhalter in der einen Endstellung mit seiner Führungsfläche auf dem Mitnehmer aufliegt und in der anderen Endstellung mit seiner Führungsfläche in einem Abstand von den Mitnehmerstiften liegt. In der ersten Endstellung drückt er das Trägerband fest an den Mitnehmer. Damit folgt das Trägerband jeder Bewegung des Mitnehmers. Damit folgt est auch den Hin- und Herbewegungen des Schubhebels während eines vollständigen Bewegungsablaufes des Betätigungshebels. Die Hin-und Herbewegung neutralisieren sich gegenseitig. Das Trägerband wird nicht aus der Kassette herausgezogen. Folglich wird auch kein Klebeetikett gespendet. Die Vorziehbewegung oder der Spendevorgang ist unterbrochen. In seiner zweiten, vom Mitnehmer abgehobenen Endstellung gibt der Niederhalter dem Trägerband freie Bahn durch die Vorzieheinrichtung. Bei deren Bewegung in einer Richtung hebt es sich infolge seiner Steifheit von den Mitnehmerstiften ab. Dies ergibt sich auch dadurch, daß sich die Mitnehmerstifte bei dieser Bewegung vom Trägerband entfernen. Bei Bewegung der Vorzieheinrichtung in der anderen Richtung dagegen greifen die Mitnehmerstifte in Perforationslöcher ein und nehmen das Trägerband mit.

Dieser Eingriff der Mitnehmerstifte in die Perforationslöcher bei Bewegung der Vorzieheinrichtung in einer Richtung und ihr Lösen aus den Perforationslöchern bei Bewegung in anderer Richtung wird dadurch erleichtert, daß die die Trägerplatten verbindenden Querverbinder in der Bewegungsrichtung des Trägerbandes vor der Vorzieheinrichtung oberhalb und hinter der Vorzieheinrichtung unterhalb des Mitnehmers angeordnet sind, um das Trägerband annähernd auf einer Kreisbahn zwischen Mitnehmer und Niederhalter durchzuführen.

Es wurde ausgeführt, daß der Schubhebel im Gehäuseboden längsgeführt ist. Diese Führung ergibt sich konstruktiv einfach dadurch, daß die Trägerplatten Längsschlitze aufweisen und am Gehäuseboden gelagerte Stifte in diese Längsschlitze eingreifen.

Wie ausgeführt wurde, ist die das Trägerband enthaltende Kassette im Gehäuseboden angeordnet. Sie wird von oben in diesen hineingeschoben. Dabei würde der Schubhebel im Wege liegen. Daher muß eine Möglichkeit geschaffen werden, den Schubhebel vom Gehäuseboden wegzuschwenken. Hierzu ist vorgesehen, daß die die Trägerplatten des Schubhebels führenden Stifte in die genannten Schlitze ein- und aus diesen ausschiebbar sind. Im einzelnen ist nach einer Weiterbildung der Erfindung vorgesehen, daß die Stifte in ihrer Längsrichtung verschiebbar in Lagerplatten gehalten und mit je einem Führungsstift verbunden sind und diese im Gehäuseboden in Schrägschlitzen laufen. Jeder Stift ist weiter mit einem Griff verbunden, und diese weisen einen mit einer Raste am Gehäuseboden zusammenwirkenden Schnäpper auf. Beim Drehen eines Griffes wird ein Führungsstift in seinem Schrägschlitz verschoben. Dabei wird der zugehörige Stift in den Längsschlitz eingeschoben oder aus diesem herausgezogen. Bei in den Längsschlitz eingeschobener Stellung greift gleichzeitig der Schnäpper in die Raste am Gehäuseboden ein. Damit wird der Stift in dieser Endstellung verriegelt.

Es wurde ausgeführt, daß die Kassette in einer Ausnehmung im Gehäuseboden aufgenommen wird. Hierzu ist im Gehäuseboden mittig unter dem Schubhebel eine Ausnehmung zum Einschieben der Kassette vorgesehen. Diese Ausnehmung wird beiderseits von Wangen begrenzt, auf die sich die Kassette mit ihrem oberen Rand auflegt. Das heißt, daß die Lage der Kassette in der Vertikalen eindeutig festliegt. Dies ermöglicht die im folgenden beschriebene Ausrichtung oder Zentrierung der Schneideinrichtung gegenüber den Filmenden. Die Schneideinrichtung befindet sich im Betätigungshebel. Die Filmenden liegen auf ihren Trägerplatten auf. Diese sind ihrerseits auf den freien Enden der den Schubhebel bildenden Trägerplatten befestigt. Weder der Betätigungshebel noch der Schubhebel können in sich oder in ihren Lagern vollständig steif ausgebildet werden. Damit kann sich die Schneideinrichtung gegenüber den Filmenden verschieben. Dies könnte dazu führen, daß die Filmenden nicht genau an der vorgesehenen Stelle geschnitten würden. Zum Ausschalten dieses Risikos und zum Sicherstellen des Schnitts an der vorgegebenen Stelle ist am freien Ende des Amboß ein Zentriersteg angebracht, der sich bei abgesenktem Betätigungshebel auf die Oberseite der Kassette zwischen deren Randleisten auflegt. Damit werden der Amboß und das über das Gelenk mit ihm verbundene Messer gegenüber der Kassette und damit dem Gehäuseboden zentriert. Hieraus ergibt sich auch eine Zentrierung gegenüber den auf den Trägerplatten liegenden Filmenden. Die Kassette liegt mit ihren Randleisten fest auf den Wangen der Ausnehmung im Gehäuseboden auf. Damit kann sie auch bei starkem Druck auf den Betätigungshebel und starker Anpreßkraft des Ambosses nicht nach unten ausweichen.

Eine weitere Zentrierung oder Justierung der Trägerplatten mit den auf diesen aufliegenden Filmenden ergibt sich dadurch, daß in einer zweckmäßigen Ausgestaltung auf beiden Seiten des Ambosses Rippen angebracht sind, die sich bei Absenken des Betätigungshebels auf die Innenenden der Filmträgerplatten aufschieben. Damit werden diese gegenüber dem Amboß und damit gegenüber Schnittstelle zwischen Messer und Amboß zentriert.

Vor ihrem Auflegen auf die Filmträgerplatten waren die Filmenden auf einer Filmspule aufgewickelt. Daher haben sie eine Eigenspannung und einen Drall und liegen nicht ohne weiteres plan auf den Filmträgerplatten auf. Vor dem bzw. beim Schneiden müssen sie jedoch plan auf diesen aufliegen.

Um diese plane Auflage der Filmenden und einen genauen Schnitt zu erreichen, ist in einer zweckmäßigen Ausgestaltung vorgesehen, daß auf der Unterseite des Betätigungshebels beiderseits des Messers je eine elastische Lasche bzw. ein Andrücker angeordnet ist, der bei abgesenktem Betätigungshebel die Filmenden gegen die Filmträgerplatten drückt. Ein Filmstück, das sich zwischen zwei Perforationsstiften aufwölbt, wird dadurch niedergedrückt und plan auf die Filmträgerplatte aufgelegt.

Die Auffaltvorrichtung für das Klebeetikett ist zweckmäßig im Gehäuseboden unmittelbar vor dem Austrittsschlitz der Kassette angeordnet. Das heißt, daß ein gerade gespendetes Klebeetikett vor und bei seinem Auffalten auf die miteinander zu verbindenden Filmenden mit seinem einen Ende noch am Trägerband anhaftet und von diesem gehalten werden kann. Beim Auffalten legen sich die Filmenden mit einer Schmalseite mittig auf das Klebeetikett auf, knikken es ein und legen es mit seiner klebenden Seite auf ihre eigene Unter- und Oberseite auf. Hierzu besteht die Auffalteinrichtung aus einer Fläche und einer federnd an dieser anliegenden Andrückwalze, die zwischen sich einen Schlitz begrenzen. In diesen Schlitz schieben sich die Filmenden zusammen mit dem Klebeetikett ein. Vorteilhaft befindet sich die Andrückwalze auf der der Kassette zugekehrten Seite des Schlitzes. Die Fläche ist an ihrem dem auflaufenden Klebeetikett zugekehrten Ende mit einem Krümmungsradius abgewinkelt, der unter dem Radius der Andrückwalze liegt. Damit ergibt sich für das Klebeetikett, das mit seinem hinteren Ende noch am Trägerband haftet, eine genau definierte gerade Linie oder Kante, entlang der es unter der Einwirkung der auf es drückenden Filmenden abknickt.

In Verbindung mit der Schneideinrichtung wurde bereits ausgeführt, daß die Filmenden einen Drall aufweisen und nicht plan liegen. Dieser Drall bleibt auch nach dem Schneiden erhalten. Beim Auffalten des Klebeetikettes müssen die beiden Filmenden jedoch in einer geraden Linie liegend auf das Klebeetikett aufstoßen. Um dies zu erreichen, ist in einer zweckmäßigen Ausgestaltung vorgesehen, daß die Andrückwalze an einer im Gehäuseboden verankerten Blattfeder sitzt und auf deren über die Andrückwalze überstehendes Ende eine in der Bahn der Filmenden liegende Filmführung aufgesetzt ist. Diese Filmführung drückt die Filmenden vor ihrem Anstoßen an das Klebeetikett in eine gerade Linie.

In Verbindung der für den Schneidvorgang notwendigen Zentrierung wurde ausgeführt, daß Schub- und Betätigungshebel und deren Lager nicht völlig starr ausgebildet werden können. Dies könnte auch beim Vorziehen des Trägerbandes und beim Transport eines Klebeetikettes in die Falteinrichtung Probleme schaffen. Der auf das Trägerband ausgeübte Zug erfolgt mit der im Schubhebel angeordneten Vorzieheinrichtung. Diese sich mit dem Schubhebel bewegende Vorzieheinrichtung kann nicht gewährleisten, daß die Klebeetiketten jedesmal gleich weit in die Auffalteinrichtung eingeschoben werden. Hierzu müßte es einen ortefesten Bezugspunkt geben. Dieser ortsfeste Bezugspunkt ergibt sich nach einer Weiterbildung der Erfindung dadurch daß die Ausnehmung zum Einschieben der Kassette im Gehäuseboden in solcher Lage zur im Schubhebel befindlichen Vorzieheinrichtung angeordnet ist, daß das Trägerband am Ende eines Vorziehvorganges mit seinen Perforationslöchern mit Spannung an die auf der Oberseite der Kassette befindlichen Stifte gezogen wird. Das Trägerband wird also mehr gezogen als zum Spenden eines Etikettes mötig ist. Die sich dadurch ergebende Zugspannung wird durch die Elastizität des Bandes aufgefangen. Sie stellt aber sicher, daß das Trägerband mit zwei Perforationslöchern an den Stiften der Kassette anliegt. Diese bilden einen ortsfesten Bezugspunkt. Damit wird sichergestellt, daß jedes Klebeetikett um die gleiche Strecke in die Auffalteinrichtung vorgeschoben wird.

Am Beispiel der in der Zeichnung gezeigten Ausführungsform wird die Erfindung nun weiter erläutert. In der Zeichnung ist:
Fig. 1 eine schematische Seitenansicht einer erfindungsgemäß ausgebildeten Filmklebepresse in der Einlegestellung für die Filmenden,
Fig. 2 eine entsprechende Seitenansicht kurz vor dem Schneiden,
Fig. 3 eine entsprechende Seitenansicht im Augenblick des Auffaltens des Klebeetikettes auf die beiden Filmenden,
Fig. 4 in größerem Maßstab eine Seitenansicht, teilweise im schnitt, der Auffalteinrichtung kurz vor dem Auffalten eines Klebeetikettes,
Fig. 5 in gleichem Maßstab wie Fig. 4 eine Seitenansicht, teilweise im Schnitt, von Teilen der Auffalteinrichtung und der Kassette zum Darstellen der den ortsfesten Bezugspunkt bildenden Stifte an der Kassette,
Fig. 6 in gleichem Maßstab wie Fig. 1 eine teilweise Seitenansicht zur Darstellung der Arbeitsstellung der Vorzieheinrichtung,
Fig. 7 eine Fig. 6 entsprechende Seitenansicht mit abgeschalteter Vorzieheinrichtung,
Fig. 8 eine perspektivische Einzeldarstellung des Mitnehmers der Vorzieheinrichtung,
Fig. 9 eine perspektivische Einzeldarstellung des Niederhalters der Vorzieheinrichtung,
Fig. 10 eine perspektivische Einzeldarstellung einer Kassette und ihrer in die Perforationslöcher des Trägerbandes eingreifenden Stifte,
Fig. 11 eine Seitenansicht, teilweise im Schnitt, der Schneideinrichtung mit dem sich auf der Kassette abstützenden, vom Amboß ausgehenden Zentriersteg,
Fig. 12 ein Querschnitt durch den Zentriersteg und der die Kassette haltenden Wangen im Gehäuseboden,
Fig. 13 eine Ansicht der Schneideinrichtung, teilweise im Schnitt, entlang der Linie 13-13 in Fig. 11,
Fig. 13a eine Ausschnitt aus Fig. 13 mit einer abgeänderten Ausführungsform des Ambosses,
Fig. 14 eine Aufsicht auf die beiden Filmträgerplatten,
Fig. 15 ein Schnitt durch eine Filmträgerplatte entlang der Schnittlinie 15-15 in Fig. 14, ,
Fig. 16 ein Schnitt durch eine Filmträgerplatte entlang der Schnittlinie 16-16 in Fig. 14,
Fig. 17 eine Aufsicht auf die Filmklebepresse,
Fig. 18 eine Aufsicht auf den Betätigungshebel,
Fig. 19 eine Seitenansicht, teilweise im Schnitt, der den Schubhebel im Gehäuseboden lagernden Stifte und ihrer zugehörigen Griffe und
Fig. 20 eine entsprechende Ansicht von vorne, teilweise im Schnitt.

Fig. 1 zeigt den Gehäuseboden 12 und den Betätigungshebel 14 mit dem Griffabschnitt 16 und dem Anlenkabschnitt 18. In einem Drehpunkt 20 ist der Betätigungshebel 14 im Gehäuseboden 12 drehbar gelagert. Ein elastisches Gelenk 22 verbindet die beiden Abschnitte 16 und 18. Auf der einen Seite des Gelenkes 22 befindet sich der Amboß 24. Auf der anderen Seite ist das Messer 26 unter dem Griffabschnitt 16 befestigt. Ein Zentriersteg 28 sitzt auf dem freien Ende des Ambosses 24 auf. Fig. 11 zeigt einen der beiden Andrücker 30, die sich auf beiden Seiten des Messers 26 befinden. Fig. 1 zeigt weiter den im Gehäuseboden 12 liegenden Schubabschnitt 32. Dieser Schubabschnitt 32 gehört zum Betätigungshebel 14 und ist einstückig mit dessen Anlenkabschnitt 18 verbunden. Über ein Gelenk 34 ist der Schubabschnitt 32 schwenkbar mit dem Schubhebel 36 verbunden. Auf seinen beiden Seiten - nur eine ist in Fig. 1 sichtbar - weist dieser Längsschlitze 38 auf. Der Schubhebel 36 besteht, wie Fig. 17 deutlich zeigt, aus den beiden Trägerplatten 40. Durch als Stifte ausgebildete Querverbinder 42 werden diese beiden Trägerplatten zusammengehalten. Stifte 44, die sogenannte Riegelachsen bilden, greifen in die Längsschlitze 38 ein. Zwischen den beiden Trägerplatten 40 befindet sich die Vorzieheinrichtung. Die Figuren 8 und 9 zeigen Einzelheiten. Zur Vorzieheinrichtung gehört der Mitnehmer 46 mit dem Quersteg 48 und den beiden Mitnehmerstiften 50. Eine nach unten gerichtete Zunge 51 sitzt auf der Vorderseite des Mitnehmers 46. Das Trägerband 52 läuft über dem Mitnehmer 46 und unter dem Quersteg 48 durch. In der gezeigten Lage liegen zwei seiner Perforationslöcher 54 auf den Mitnehmern 50. Fig. 9 zeigt den Niederhalter 56. In Drehpunkten 58 ist er verschwenkbar zwischen den Trägerplatten 40 gelagert. Er weist den Griff 60 und die Andrücknase 62 mit der Führungsfläche 64 auf. Wie Fig. 18 zeigt, weist der Betätigungshebel 14 oberhalb des Niederhalters 56 eine Ausnehmung 66 auf. Durch diese kann der Griff 60 erfaßt und der Niederhalter 56 geschwenkt werden. Die beiden Filmträgerplatten 68 sitzen auf den freien Enden der Trägerplatten 40. Siehe Fig. 17! Sie weisen Filmführungsflächen 70 mit einigen Perforationsstiften 72 auf. Siehe Fig. 14! Die beiden Filmenden 74 liegen auf den Filmführungsflächen 70 auf. Sie werden durch Seitenführungen 76 und über sie übergreifende Nasen 78 gehalten. Fig. 13a zeigt je eine Rippe 25 an einer Seite des Ambosses 24. Diese Rippen 25 schieben sich bei der Abwärtsbewegung des Ambosses 24 auf die Innenenden der Trägerplatten 68. Die Figuren 19 und 20 zeigen, daß die den Schubhebel führenden Stifte 44 ihrerseits in Lagerplatten 80 gehalten sind. Sie sind weiter mit einem Griff 82 verbunden. Über Führungsstifte 86 sind sie weiter in schräg verlaufenden Schlitzen 84 geführt. An den Griffen 82 sitzen noch elastische Riegel oder Schnäpper 88. Diese untergreifen Rasten 90. Damit werden die Stifte 44 in ihrer in die Trägerplatten 40 eingeschobenen Lage arretiert. Die Kassette 92 wird in einer Ausnehmung im Gehäuseboden 12 zwischen zwei Wangen 94 gehalten. Siehe Fig. 12! Auf ihrer Oberseite weist sie zwei Stifte 93 auf. Siehe Fig. 10! Die Kassette 92 weist weiter zwei Randleisten 96 auf. Zwischen diesen legt sich der Zentriersteg 28 des Ambosses 24 auf die Kassette 92 auf und drückt diese mit ihren Borden 98 auf die Wangen 94. Im folgenden wird die Umfalteinrichtung unter Bezug auf die Figuren 4 und 5 beschrieben. Noch innerhalb der Kassette 92 wird das Trägerband 52 an der Umlenkkante 100 gewendet. Dabei löst sich ein Klebeetikett 102 vom Trägerband ab und wird gespendet. Es erreicht die in Fig. 4 gezeigte Lage. Dabei hat es sich oberhalb der Andrückwalze 104 durch einen Schlitz 106 vorgeschoben. Dieser Schlitz befindet sich oberhalb der Andrückwalze 104. Diese ist an einer im Gehäuseboden 12 verankerten Blattfeder 110 gehalten. An ihrem oben liegenden freien Ende bildet sie ein V, zwischen dessen Schenkeln die Andrückwalze 104 gelagert ist. Eine Filmführung 112 ist auf die beiden Schenkel des V aufgesteckt. Der Schlitz 114, in den das Klebeetikett 102 hineingefaltet wird, befindet sich zwischen der genannten Andrückwalze 104 und einer Fläche 116, Diese ist mit einem Material 118 mit sehr glatter Oberfläche, wie Teflon (eingetragenes Warenzeichen), beschichtet. An ihrem oberen Ende ist die Fläche 116 mit einem sehr geringen Krümmungsradius abgewinkelt. Dieser ist wesentlich kleiner als der Radius der Andrückwalze 104.

Nach dieser Einzelbeschreibung soll ein Bewegungsablauf geschildert werden. Zuerst wird die Kassette 92 eingeschoben. Hierzu werden die Griffe 82 in Uhrzeigerrichtung gedreht - Blickrichtung auf Fig. 19 - und aus ihrer Verriegelung mit den Rasten 90 gelöst. Bei dieser Drehbewegung werden die Stifte 44 auseinandergefahren und lösen sich aus den Schlitzen 38. Jetzt kann der Schubhebel 36 um sein Gelenk 34 in Uhrzeigerrichtung verschwenkt werden. Die die Kassette 92 aufnehmende Ausnehmung ist von oben frei zugänglich. Eine Kassette 92 wird in die in Fig. 12 deutlich erkennbare Endlage eingeschoben. Das Trägerband 52 wird herausgezogen. Sein vorlaufendes Ende wird zwischen der Zunge 51 und dem Niederhalter 56 durchgeführt und unter dem in Fig. 6 rechts liegenden Querverbinder 42 durchgeschoben. Damit est es vollständig eingefädelt. Anschließend wird der Schubhebel 36 heruntergeklappt. Die Griffe 82 werden nach unten geschwenkt und eingerastet. Die Stifte 44 haben sich in die Längsschlitze 38 geschoben und übernehmen wieder die Längsführung des Schubhebels 36.

Nun wird der Betätigungshebel 14 in die in Fig. 1 gezeigte Lage geschwenkt. Die Filmklebepresse befindet sich in der Einlegestellung für die Filmenden 74. Mit gegenseitiger Überlappung werden diese auf die Filmträgerplatten 68 aufgelegt. Siehe Fig. 14! Mit ihren Kanten werden sie an die Seitenführungen 76 angelegt, unter die Nasen 78 gedrückt und auf die Perforationsstifte 72 aufgelegt. Siehe Fig. 12! Nun wird der Betätigungshebel 14 in Gegenuhrzeigerrichtung in die in Fig. 2 gezeigte Lage geschwenkt. Dabei dreht der Schubhebel 36 in Uhrzeigerrichtung um das Gelenk 34. Die Filmträgerplatten 68 mit den Filmenden 74 werden in Richtung auf die sich ebenfalls annähernde Schneidvorrichtung vorgeschoben. Die Filmklebepresse nimmt die in Fig. 2 gezeigte Stellung kurz vor dem Schneiden an. Der Zentriersteg 28 des Ambosses 24 hat sich zwischen den Randleisten 96 auf die Kassette 92 aufgelegt. Die beiden in Fig. 13a gezeigten Rippen 25 haben sich auf die Innenenden der Filmträgerplatten 68 aufgeschoben. Sie sind so bemessen, daß diese dabei etwas auseinandergedrückt werden. Anschließend federn sie wieder zusammen. Insgesamt gesehen ergibt sich eine Zentrierung der beiden Filmenden 74 gegenüber der Schnittstelle. Diese ist ohne die Rippen 25 nicht ohne weiteres sichergestellt. Die Filmträgerplatten 68 sind über die verhältnismäßig langen Trägerplatten 40 mit dem Gelenk 34 verbunden und können infolge der Elastizität des Materials der Trägerplatten 40 seitlich etwas auswandern. Bei weiterem Druck auf den Griffabschnitt 16 gibt das elastische Gelenk 22 nach. Das Messer 26 beginnt seine Relativbewegung gegenüber dem Amboß 24. Das gleiche gilt für die Andrücker 30. Sie legen sich auf die Filmenden 74 auf und drücken sie plan auf die Filmführungsflächen 70 an. Nun erreicht das Messer 26 die frei zwischen den Filmträgerplatten 68 liegenden und sich überlappenden Filmenden 74. Sie werden gegen den Amboß 24 gedrückt und durchtrennt. Dabei entsteht der gewünschte glatte Schnitt. Die Schwenkbewegung des Schubhebels 36 um das Gelenk 34 war mit einer Bewegung in Richtung des in Fig. 1 eingezeichneten Pfeiles verbunden. Der Mitnehmer 46 ist dieser Bewegung gefolgt. Siehe Fig. 8! Dabei hat er das Trägerband 52 mitgenommen und aus der Kassette 92 herausgezogen. Dabei wird ein Klebeetikett 102 gespendet und in die in Fig. 4 gezeigte Lage vorgeschoben.

Aus der in Fig. 2 gezeigten Stellung heraus wird der Betätigungshebel 14 in die in Fig. 3 gezeigte Stellung geschwenkt. Dabei schiebt sich der Schubhebel 36 nach links und schwenkt gleichzeitig in Gegenuhrzeigerrichtung. Das Trägerband 52 folgt dieser Bewegung nicht. Wie Fig. 6 zeigt, bleibt es ortsfest. Die vorzieheinrichtung gleitet an ihm entlang. Die vorlaufenden viertelkreisförmigen Flächen der Mitnehmer 50 und die gekrümmte Führungsfläche 64 der Andrücknase 62 vermeiden ein Einstechen in die Perforationslöcher 54 oder irgendein Anecken. Das Trägerband 52 bleibt ohne Zugspannung. Bei der Schwenkbewegung des Schubhebels 36 und der von diesem mitgenommenen Vorzieheinrichtung wird es an den Quersteg 48, die Führungsfläche 64 usw. anstoßen. Ohne Reibung rutscht es jedoch zwischen diesen Flächen durch und behält seine Lage bei. Bevor der Betätigungshebel 14 seine in Fig. 3 gezeigte Stellung erreicht hat, nimmt der Schubhebel 36 die in Fig. 4 gezeigte Stellung ein. Das Etikett 102 ist gespendet. Mit seinem vorlaufenden Ende liegt es auf der Kante der Fläche 116 auf. Gleichzeitig liegt es noch frei über der Andrückwalze 104. Während sich der Betätigungshebel 14 seiner in Fig. 3 gezeigten Endlage nähert, verschiebt sich der Schubhebel 36 - bei Blickrichtung auf die Figuren - nach links und erreicht die in Fig. 4 gezeigte Lage. Dabei werden die Filmenden 74 an der Filmführung 112 vorbei bewegt. Diese richtet durch Drall nach innen gebogene Filmenden auf. Die Filmenden werden aufeinander ausgerichtet und in eine gerade Linie gebracht. In dieser Lage werden sie von oben an das gespendete Klebeetikett 102 herangeführt und stoßen an es an. Sie knicken es um die den geringeren Krümmungsradius aufweisende Kante am oberen Ende der Fläche 116 nach unten ab. Diese Kante bildet eine genau definierte Knicklinie. Mit seinem nachlaufenden Ende haftet das Klebeetikett noch etwas am Trägerband 52 an. Diese Haftung ist in sich elastisch und löst sich schließlich auf. Dagegen ist die obere Kante der Fläche 116 eindeutig definiert. Das Klebeetikett 102 wird V-förmig aufgefaltet. Es schiebt sich in den Schlitz 114 ein. Von links und rechts - bei Blickrichtung auf die Figuren 4 und 5 - legt es sich mit seiner klebenden Seite auf die beiden aneinander anstoßenden Filmenden auf. Dabei drückt die Andrückwalze 104 unter dem Druck der Blattfeder 110 gegen Klebeetikett und Filmenden. Luftbläschen, die beim ersten Auflegen des Klebeetiketts auf die Filmenden eingeschlossen wurden, werden herausgedrückt. Gleichzeitig gewährleistet der durch die Blattfeder 110 ausgeübte Druck das Auftreten der für das Erzielen einer guten Klebung notwendigen Anpreßkräfte. Nach einmaligem Einschieben der Filmenden in den Schlitz 114 und dem damit verbundenen Auffalten eines Klebeetiketts wird der Betätigungshebel 14 wieder in Gegenuhrzeigerrichtung geschwenkt. Dabei werden die zusammengeklebten Filmenden aus dem Schlitz 114 herausgezogen. Falls die Klebung nicht zufriedenstellen sollte oder als Vorsichtsmaßnahme, kann der Betätigungshebel 14 einige Male um ein geringes Maß hin- und hergeschwenkt werden. Dabei wird die Klebestelle jedes Mal erneut in den Schlitz 114 zwischen der Fläche 116 und der Andrückwalze 104 eingeführt. Die Gleitauflage 118 gewährleistet ein glattes Vorbeirutschen. Noch vorhandene Luftbläschen werden durch das mehrmalige Einschieben der Klebestelle in den Schlitz 114 sicher ausgetrieben. Bei diesem Hin- und Herschwenken des Betätigungshebels 14 und des Schuhbhebels 36 kommt die Vorzieheinrichtung nicht zur Wirkung.

Es ist wichtig, daß die Filmenden 74 bei ihrer Bewegung durch den Schlitz 114 weder zusammengeschoben noch auseinandergezogen werden. Das erste würde eine Verdickung an der Klebestelle bedingen. Das zweite würde zu einem, wenn auch schmalen Spalt zwischen den beiden Filmenden führen. Ein solcher Spalt stört ganz umgemein bei der Projektion. Der Verlauf des Schlitzes 114 wird im wesentlichen durch die gerade Fläche 116 bestimmt. Nun liegt der Drehpunkt des Schubhebels 36, der durch die Stifte oder Riegelachsen 44 bestimmt wird, nicht im Unendlichen. Der Schubhebel 36 führt aber eine zusammengesetzte Bewegung aus, die sich aus einer Drehung um die Riegelachsen 44 und einer Längsverschiebung in Richtung der Schlitze 38 zusammensetzt. Diese Bewegungen sind so aufeinander abgestimmt, daß die Filmenden 74 praktisch parallel an der Fläche 116 vorbei bewegt werden. Sie werden weder auseinandergezogen noch zusammengestaucht.

Fig. 4 zeigt ein Klebeetikett 102 in seiner Spend- oder Arbeitsstellung. In dieser hat das Trägerband 52 die in Fig. 5 oder Fig. 10 gezeigte Lage eingenommen. In Richtung des eingezeichneten Pfeiles steht es unter Zugspannung. Dabei werden zwei seiner Perforationslöcher 54 gegen die Stifte 93 gezogen. Dadurch ergibt sich der weiter oben geschilderte ortsfeste Bezugspunkt für die in Fig. 4 eingezeichnete Spendstellung des Klebeetiketts 102.

In Verbindung mit Fig. 6 wurde weiter oben geschildert, daß das Trägerband 52 einer Bewegung des Schubhebels 36 und damit der Vorzieheinrichtung in Gegenuhrzeigerrichtung nicht folgt. Die Mitnehmerstifte 50 rutschen am Trägerband vorbei. Schließlich erreichen sie ihre eine in Fig. 3 gezeigte Endlage. In bezug auf das Trägerband liegen sie ganz links. Bei einem sich anschließenden Bewegungsablauf bewegen sie sich unter dem Trägerband 52 nach rechts. Dabei fassen sie dann von unten in zwei weiter links liegende Perforationslöcher 54. Bei ihrer Weiterbewegung nehmen sie das Trägerband mit und ziehen es um die Länge eines Klebeetiketts 102 vor.

Nun mag der Fall eintreten, daß kein Klebeetikett 102 gespendet und das Trägerband damit nicht vorgezogen werden soll. Hierzu wird der Niederhalter 56 in Gegenuhrzeigerrichtung in die in Fig. 7 gezeigte Stellung geschwenkt. Die Andrücknase 62 greift zwischen die beiden Mitnehmerstifte 50 und klemmt das Trägerband 52 ein. Nun folgt es jeder Bewegung der Mitziehvorrichtung. Die Mitnehmerstifte 50 können nicht mehr, wie oben geschildert, unter dem Trägerband 52 durchrutschen und nach Erreichen ihrer am weitesten links liegenden Endstellung in die beiden nächstfolgenden Perforationslöcher eingreifen, wenn sie für eine neue Vorziehbewegung erneut nach rechts verschoben werden. Zum Erzielen nur einer Klebestelle wird der Niederhalter 56 in die in Fig. 7 gezeigte "Aus-" Stellung geschwenkt, sobald der Schubhebel 36 etwa die in Fig. 4 gezeigte Stellung erreicht hat. Bei dem sich anschließenden Bewegungsablauf würde die Mitziehvorrichtung sonst wieder in Tätigkeit treten, das Trägerband 52 vorziehen und ein Klebeetikett 102 spenden.

## Patentansprüche

1. Vorrichtung zum Bearbeiten von Filmen (74) in aufeinanderfolgenden Schritten, wie Schneiden, Verbinden und/oder Betrachten, mit einem Gehäuseboden (12), mit auf dem Gehäuseboden (12) in einer Führung bewegbar gehaltenen Filmträgerplatten (68), mit einer Schneidvorrichtung (24, 26) zum Schneiden der Filme (74) und mit einer Einrichtung zum Verbinden der geschnittenen Filme (74) durch Auffalten einer Klebeetikette (102) auf die geschnittenen Filmenden, dadurch gekennzeichnet, daß die Filme (74) auf den Filmträgerplatten (68) auf einer kreisbogenförmigen oder einem Kreisbogen ähnlichen Bahn mit ihrer Breitseite tangential auf dieser Bahn bewegbar sind.

2. Vorrichtung nach Anspruch 1, dadurch gekennzeichnet, daß die Filmträgerplatten (68) in der Einlegestellung der Filme (74) einen spitzen Winkel, vorzugsweise zwischen 30° und 60°, gegenüber der Horizontale einnehmen.

3. Vorrichtung nach den Ansprüchen 1 und 2, dadurch gekennzeichnet, daß ein Schubhebel (36) und ein Betätigungshebel (14) gelenkig miteinander verbunden und verschiebbar und verschwenkbar im Gehäuseboden (12) geführt und gelagert sind, daß die Filmträgerplatten (68) auf dem Schuhebel (14) angeordnet sind, eine Kassette (92) für ein Klebeetiketten (102) tragendes Endlos-Trägerband (52) im Gehäuseboden (12) aufgenommen ist, eine Vorzieheinrichtung (46-51) für das Endlos-Trägerband (52) im Schubhebel vorgesehen ist, eine Auffalteinrichtung (104, 114) für eine Klebeetikette (102) im Gehäuseboden (12) und eine Schneideinrichtung im Betätigungshebel (14) vorgesehen und die Bewegungsabläufe von Betätigungs- und Schubhebel so aufeinander abgestimmt sind, daß die die Filme (74) haltenden Trägerplatten (68) von der Einlegestellung über einen Wirkungseingriff mit der Schneideinrichtung (24, 26) zur Auffalteinrichtung (104, 114) geführt werden und die Vorzieheinrichtung (46-51) das Trägerband (52) während dieser Zeit um eine Etikettenlänge vorgezogen und eine Klebeetikette (102) zur Auffalteinrichtung transportiert hat.

4. Vorrichtung nach Anspruch 3, dadurch gekennzeichnet, daß der Betätigungshebel (14) als zweiarmiger Hebel ausgebildet und um einen Drehpunkt (20) im Gehäuseboden (12) verschwenkbar ist, der eine Hebelarm als Schubabschnitt (32) gelenkig mit dem Schubhebel (36) verbunden und dieser längsverschiebbar im Gehäuseboden (12) geführt ist, der andere Hebelarm des Betätigungshebels (14) in zwei über ein elastisches Gelenk (22) miteinander verbundene Abschnitte (16, 18) unterteiit und die Schneideinrichtung (24, 26) am Gelenk (22) angeordnet ist.

5. Vorrichtung nach Anspruch 4, dadurch gekennzeichnet, daß das elastische Gelenk (22) durch Querschnittsherabsetzung des einteilig aus Kunststoff bestehenden Betätigungshebels (14) ausgebildet ist.

6. Vorrichtung nach Anspruch 4 und 5, dadurch gekennzeichnet, daß die Schneideinrichtung aus einem auf der einen Seite des Gelenks (22) an einem Griffabschnitt (16) angeordneten Messer (26) und einem auf der anderen Seite an einem Anlenkabschnitt (18) angeordneten Amboß (24) besteht.

7. Vorrichtung nach Anspruch 3, dadurch gekennzeichnet, daß der Schubhebel (36) zwei durch Querverbinder (42) auf Abstand miteinander verbundene Trägerplatten (40) aufweist, die Vorzieheinrichtung (46-51) zwischen den Trägerplatten (40) angeordnet und die Filmträgerplatten (68) mit gegenseitigem Abstand auf die freien Enden der Trägerplatten (40) aufgesetzt sind.

8. Vorrichtung nach Anspruch 7, dadurch gekennzeichnet, daß die Vorzieheinrichtung einen zwischen den beiden Trägerplatten (40) angeordneten Mitnehmer (46) mit in die Perforationslöcher (54) des Trägerbandes (52) eingreifenden Mitnehmerstiften (50) und einen in der Bewegungsrichtung des Trägerbandes (52) hinter diesen liegenden, sich von oben an dieses anlegenden Quersteg (48) aufweist.

9. Vorrichtung nach Anspruch 7 und 8, dadurch gekennzeichnet, daß in der Bewegungsrichtung des Trägerbandes (52) von den Mitnehmerstiften (50) eine das Trägerband (52) auf diese zuleitende Zunge (51) angeordnet ist.

10. Vorrichtung nach Anspruch 7 bis 9, dadurch gekennzeichnet, daß zwischen den Trägerplatten (40) ein über den Mitnehmer (46) verlaufender Niederhalter (56) verschwenkbar befestigt ist, der Niederhalter (56) eine mittig zwischen den Mitnehmerstiften (50) verlaufende Andrücknase (62) mit einer Führungsfläche (64) aufweist, die zusammen mit der Zunge (51) einen sich trichterförmig verengenden Einlauf für das Trägerband (52) bildet, und der Niederhalter (56) in der einen Endstellung mit seiner Führungsfläche (64) auf dem Mitnehmer (46) aufliegt und in der anderen Endstellung mit seiner Führungsfläche (64) in einem Abstand von den Mitnehmerstiften (50) liegt.

11. Vorrichtung nach Anspruch 7 bis 10, dadurch gekennzeichnet, daß die die Trägerplatten (40) verbindenden Querverbinder (42) in der Bewegungsrichtung des Trägerbandes (52) vor der Vorzieheinrichtung (46-51) oberhalb und hinter der Vorzieheinrichtung (46-51) unterhalb des Mitnehmers (46) angeordnet sind, um das Trägerband (52) annähernd auf einer Kreisbahn zwischen Mitnehmer (46) und Niederhalter (56) zu führen.

12. Vorrichtung nach Anspruch 3 bis 11, dadurch gekennzeichnet, daß die Trägerplatten (40) Längsschlitze (38) aufweisen und am Gehäuseboden (12) gelagerte Stifte (44) in diese in die Schlitze (38) ein- und aus diesen ausschiebbar sind.

13. Vorrichtung nach Anspruch 12, dadurch gekennzeichnet, daß die Stifte (44) in ihrer Längsrichtung verschiebbar in Lagerplatten (80) gehalten und mit je einem Führungsstift (86) verbunden sind, die Führungsstifte (86) in Schrägschlitzen (84) im Gehäuseboden (12) laufen und jeder Stift (44) einen Griff (82) trägt und diese einen mit einer Raste (90) am Gehäuseboden (12) zusammenwirkenden Schnäpper (88) aufweisen.

14. Vorrichtung nach Anspruch 3 bis 13, dadurch gekennzeichnet, daß im Gehäuseboden (12) mittig unter dem Schubhebel (35) eine Ausnehmung zum Einschieben der Kassette (92) vorgesehen und diese beiderseits von Wangen (94) begrenzt ist, auf die sich die Kassette (92) mit ihrem oberen Rand auflegt.

15. Vorrichtung nach Anspruch 3 bis 14, dadurch gekennzeichnet, daß am freien Ende des Ambosses (24) eine Zentriersteg (28) angebracht ist, der sich bei abgesenktem Betätigungshebel (14) auf die Oberseite der Kassette (92) zwischen deren Randleisten (96) auflegt.

16. Vorrichtung nach Anspruch 3 bis 15, dadurch gekennzeichnet, daß auf beiden Seiten des Ambosses (24) Rippen (25) angebracht sind, die sich bei Absenken des Betätigungshebels (14) auf die Innenenden der Filmträgerplatten (68) aufschieben.

17. Vorrichtung nach Anspruch 3 bis 16, dadurch gekennzeichnet, daß auf der Unterseite des Betätigungshebels (14) beiderseits des Messers (26) je ein Andrücker (30) angeordnet ist, die bei abgesenktem Betätigungshebel (14) die Filmenden (74) gegen die Filmträgerplatten (68) drücken.

18. Vorrichtung nach Anspruch 3 bis 17, dadurch gekennzeichnet, daß die Auffaltvorrichtung (104, 114) im Gehäuseboden (12) unmittelbar vor dem Austrittsschlitz der Kassette (92) angeordnet ist und aus einer beiderseits eines Schlitzes (114) angeordneten Fläche (116) und einer federnd an dieser anliegenden Andrückwalze (104) besteht.

19. Vorrichtung nach Anspruch 18, dadurch gekennzeichnet, daß sich die Andrückwalze (104) auf der der Kassette (92) zugekehrten Seite des Schlitzes (114) befindet und die Fläche (116) an ihrem der Klebeetikette (102) zugekehrten Ende mit einem Krümmungsradius abgewinkelt ist, der unter dem der Andrückwalze (104) liegt.

20. Vorrichtung nach Anspruch 18 und 19, dadurch gekennzeichnet, daß die Andrückwalze (104) an einer im Gehäuseboden (12) verankerten Blattfeder (110) sitzt und auf deren über die Andrückwalze (104) überstehendes Ende eine in der Bahn der Filmenden (74) liegende Filmführung (112) aufgesetzt ist.

21. Vorrichtung nach Anspruch 14, dadurch gekennzeichnet, daß die Ausnehmung zum Einschieben der Kassette (92) im Gehäuseboden (12) in solcher Lage zur im Schubhebel (36) befindlichen Vorzieheinrichtung (46-51) angeordnet ist, daß das Trägerband (52) am Ende eines Vorziehvorganges mit seinen Perforationslöchern (54) mit Spannung an die auf der Oberseite der Kassette (92) befindlichen Stifte (93) gezogen wird.

## Claims

1. Apparatus for processing films (74) in successive steps, such as cutting, joining and/or viewing, comprising a housing base portion (12), film carrier plates (68) which are mounted movably on the housing base portion (12) in a guide means, a cutting means (24, 26) for cutting the films (74), and a means for joining the cut films (74) by folding an adhesive sticker (102) on to the cut ends of the film, characterised in that the films (74) on the film carrier plates (68) are movable over an arcuate path or a path similar to an arc, with their broad side tangentially on said path.

2. Apparatus according to claim 1 characterised in that the film carrier plates (68) are at an acute angle, preferably between 30° and 60°, with respect to the horizontal, in the position of insertion of the films (74).

3. Apparatus according to claims 1 and 2 characterised in that a thrust lever (36) and an actuating lever (14) are pivotally connected together and guided and mounted displaceably and pivotally in the housing base portion (12), the film carrier plates (68) are arranged on the thrust lever (36), a cassette (92) for an endless carrier strip (52) carrying adhesive stickers (102) is received in the housing base portion (12), a forward feed means (46-51) for the endless carrier strip (52) is provided in the thrust lever, a means (104, 114) for folding on an adhesive sticker (102) is provided in the housing base portion (12) and a cutting means is provided in the actuating lever (14), and the movements of the actuating and thrust levers are so adapted to each other that the carrier plates (68) carrying the films (74) are moved from the film insertion position by way of operative engagement with the cutting means (24, 26) to the folding means (104, 114) and during that period of time the forward feed means (46-51) has moved the carrier strip (52) forward by the length of one sticker and has transported a sticker (102) to the folding means.

4. Apparatus according to claim 3 characterised in that the actuating lever (14) is in the form of a double-armed lever and is pivotal about a pivot point (20) in the housing base portion (12), one lever arm is pivotally connected as a thrust portion (22) to the thrust lever (36), with the thrust lever (36) being longitudinally displaceably guided in the housing base portion (12), while the other lever arm of the actuating lever (14) is sub-divided into two portions (16, 18) which are connected together by way of a resilient hinge means (22), with the cutting means (24, 26) being arranged at the hinge means (22).

5. Apparatus according to claim 4 characterised in that the resilient hinge means (22) is formed by a reduction in the cross-section of the actuating lever (14) which is made in one piece from plastics material.

6. Apparatus according to claim 4 and claim 5 characterised in that the cutting means comprises a blade (26) which is arranged on one side of the hinge means (22) on a gripping portion (16), and an anvil (24) which is arranged on the other side on a pivot mounting portion (18).

7. Apparatus according to claim 3 characterised in that the thrust lever (36) has two carrier plates (40) which are connected together at a spacing by cross connectors (42), the forward feed means (46-51) is arranged between the carrier plates (40), and the film carrier plates (68) are fitted on to the free ends of the carrier plates (40), at a spacing from each other.

8. Apparatus according to claim 7 characterised in that the forward feed means comprises an entrainment means (46) which is arranged between the two carrier plates (40), with entrainment pins (50) which engage into the perforations (54) in the carrier strip (52), and a transverse limb portion (48) which is disposed downstream of the entrainment pins in the direction of movement of the carrier strip (52) and which is applied downwardly against the carrier strip.

9. Apparatus according to claim 7 and claim 8 characterised in that a tongue portion (51) for guiding the carrier strip (52) on to the entrainment pins (50) is arranged upstream of the entrainment pins (50), in the direction of movement of the carrier strip (52).

10. Apparatus according to claims 7 to 9 characterised in that a hold-down means (56) which extends over the entrainment means (46) is secured pivotally between the carrier plates (40), the hold-down means (56) has a pressure- applying lug (62) which extends centrally between the entrainment pins (50) and which has a guide surface (64) which, together with the tongue portion (51), forms an entrance, which narrows in a funnel-like configuration, for the carrier strip (52), and the hold-down means (56), in one limit position thereof, bears with its guide surface (64) on the entrainment means (46) while in the other limit position it is disposed with its guide surface (64) at a spacing from the entrainment pins (50).

11. Apparatus according to claim 7 to 10 characterised in that the cross connectors (42) which connect the carrier plates (40) are arranged above the entrainment means (46), upstream of the forward feed means (46-51) in the direction of movement of the carrier strip (52) and are arranged below the entrainment means (46) downstream of the forward feed means (46-51), in order to guide the carrier strip (52) approximately in a circular path between the entrainment means (46) and the hold-down means (56).

12. Apparatus according to claims 3 to 11 characterised in that the carrier plates (40) have longitudinal slots (38) and pins (44) which are mounted on the housing base portion (12) can be pushed into and out of the slots (38).

13. Apparatus according to claim 12 characterised in that the pins (44) are mounted displaceably in their longitudinal direction in mounting plates (80) and are each connected to a respective guide pin (86), the guide pins (86) run in inclined slots (84) in the housing base portion (12), each pin (44) carries a gripping portion (82), and the gripping portions have a snap latch means (88) co-operating with a detent (90) on the housing base portion (12).

14. Apparatus according to claims 3 to 13 characterised in that a recess for insertion of the cassette (92) is provided in the housing base portion (12) centrally below the thrust lever (36), and the recess is delimited on both sides by side plate members (94) against which the cassette (92) bears, by means of its upper edge.

15. Apparatus according to claims 3 to 14 characterised in that a centering portion (28) is provided at the free end of the anvil (24), and bears against the top side of the cassette (92), between the edge bar portions (96) thereof, when the actuating lever (14) is in a down position.

16. Apparatus according to claims 3 to 15 characterised in that ribs (25) are provided on both sides of the anvil (24), the ribs pushing on to the inner ends of the film carrier plates (68) upon downward movement of the actuating iever(14).

17. Apparatus according to claims 3 to 16 characterised in that a respective pressure- applying member (30) is arranged on each side of the blade (26), on the underside of the actuating lever (14), for pressing the film ends (74) against the film carrier plates (68) when the actuating lever (14) is moved down.

18. Apparatus according to claims 3 to 17 characterised in that the folding means (104, 114) is arranged in the housing base portion (12) directly in front of the exit slot for the cassette (92) and comprises a surface (116) which is arranged on both sides of a slot (114), and a pressure roller (104) which bears resiliently against said surface.

19. Apparatus according to claim 18 characterised in that the pressure roller (104) is on the side of the slot (114) which is towards the cassette (92), and the surface (116), at its end which is towards the adhesive sticker (102), is bent with a radius of curvature which is below that of the pressure roller (104).

20. Apparatus according to claim 18 and claim 19 characterised in that the pressure roller (104) is carried on a leaf spring (110) which is anchored in the housing base portion (12), and a film guide means (112) which is disposed in the path of the film ends (74) is fitted on to the end thereof which projects beyond the pressure roller (104).

21. Apparatus according to claim 14 characterised in that the recess for insertion of the cassette (94) is arranged in the housing base portion (12) in such a position relative to the forward feed means (46-51) disposed in the thrust lever (36) that, at the end of a forward feed operation, the carrier strip (52) is pulled by means of its perforations (54) under tension against the pins (93) on the top of the cassette (92).

## Revendications

1. Dispositif pour le traitement de films (74) au cours d'opérations qui se succèdent les unes aux autres, comme la coupe, la jonction et/ou l'examen, comportant un fond de boîtier (12), des plaques de guidage (68) pour les films maintenues mobiles dans un guide, un dispositif de coupe (24, 26) pour couper les films (74) et un dispositif pour joindre les films (74) coupés, par pliage d'un étiquette adhésive (102) sur les extrémités coupées du film, caractérisé en ce que les films (74) peuvent être déplacés sur les plaques de support (68) suivant un trajet en forme d'arc de cercle ou analogue en se présentant en largeur tangentiellement à ce trajet.

2. Dispositif suivant la revendication 1, caractérisé en ce que les plaques de support de films (68) forment, dans la position d'introduction des films (74), un angle aigu, de préférence de 30 à 6µ°, avec l'horizontale.

3. Dispositif suivant les revendications 1 et 2, caractérisé en ce qu'un levier de poussée (36) et un levier d'actionnement (14) sont articulés l'un à l'autre et sont guidés et supportés à coulissement et à pivotement dans le fond de boîtier (12), les plaques de support de films (68) sont montées sur le levier de poussée (14), une cassette (92) pour une bande de support sans fin (52) portant des étiquettes adhésives est reçue dans le fond de boîtier (12), un dispositif entraîneur (46 à 51) pour la bande de support sans fin (52) est prévu dans le levier de poussée, un dispositif de pliage (104, 114) pour une étiquette adhésive (102) est prévu dans le fond de boîtier (12) et un dispositif de coupe est prévu dans le levier d'actionnement (14) et les séquences des mouvements du levier d'actionnement et du levier de poussée sont accordées l'une par rapport à l'autre de manière que les plaques de support (68) maintenant les films (74) soient guidées à partir de la position d'introduction en passant par un contact actif avec le dispositif de coupe (24, 26) vers le dispositif de pliage (104, 114) et le dispositif entraîneur (46, 51) a, pendant ce temps, entraîné la bande de support (52) de la longueur d'une étiquette et a transporté une étiquette adhésive (102) vers le dispositif de pliage.

4. Dispositif suivant la revendication 3, caractérisé en ce que le levier d'actionnement (14) a la forme d'un levier à deux bras et peut pivoter autour d'un point de pivotement (20) dans le fond de boîtier (12), le premier bras de levier étant articulé à titre d'élément de poussée (32) au levier de poussée (36) et étant guidé dans le fond de boîtier (12) de manière à pouvoir coulisser longitudinalement, l'autre bras du levier d'actionnement (14) étant divisé en deux segments (16, 18) reliés l'un à l'autre par une articulation élastique (22) et le dispositif de coupe (24, 26) est monté sur l'articulation (22).

5. Dispositif suivant la revendication 4, caractérisé en ce que l'articulation élastique (22) est formée par réduction par entaillage du levier d'actionnement d'une pièce en matière plastique (14).

6. Dispositif suivant les revendications 4 et 5, caractérisé en ce que le dispositif de coupe est formé d'un couteau disposé sur un segment formant poignée (16) du premier côté de l'articulation (22) et d'une enclume (24) disposée sur un segment d'articulation (18) située de l'autre côté de l'articulation.

7. Dispositif suivant la revendication 3, caractérisé en ce que le levier de poussée (36) présente deux plaques de support (40) reliées l'une à l'autre par des traverses de liaison (42) et maintenues espacées par celles-ci, le dispositif entraîneur (46, 51 ) est disposé entre les plaques de support (40) et les plaques de support de films (68) sont montées à une certaine distance l'une de l'autre sur les extrémités libres des plaques de support (40).

8. Dispositif suivant la revendication 7, caractérisé en ce que le dispositif entraîneur comporte un élément d'entraînement (46) disposé entre les deux plaques de support (40) présentant des doigts d'entraînement (50) qui s'engagent dans les perforations (54) de la bande de support (52) et une traverse (48) disposée derrière ces doigts d'entraînement dans le sens d'avancement de la bande de support (52) et s'appliquant par le haut contre cette bande de support.

9. Dispositif suivant les revendications 7 et 8, caractérisé en ce que, dans le sens du déplacement de la bande de support (52), devant les doigts d'entraînement (50), est disposée une languette (51) guidant la bande de support (52) sur ces doigts 50.

10. Dispositif suivant les revendications 7 à 9, caractérisé en ce qu'entre les plaques de support 40 est fixé à pivot un presseur (56) qui s'étend au-dessus de l'élément d'entraînement 46, le presseur (56) présente un bec de pression (62) qui s'étend au milieu entre les doigts d'entraînement (50) et comporte une surface de guidage (64) qui forme, avec la languette (51), une entrée se rétrécissant en forme d'entonnoir pour la bande de support (52), et le presseur (56) s'applique, dans sa première position d'extrémité, par sa surface de guidage (64) sur l'élément d'entraînement (46) et, dans son autre position d'extrémité, sa surface de guidage (64) est espacée des doigts d'entraînement (50).

11. Dispositif suivant les revendications 7 à 10, caractérisé en ce que les traverses (42) reliant les plaques de support (40) sont disposées, dans le sens du déplacement de la bande de support (52), en amont du dispositif entraîneur (46, 51), au-dessus de l'élément d'entraînement (46) et en aval du dispositif entraîneur (46, 41), en dessous de l'élément d'entraînement (46) pour guider la bande de support (52) approximativement suivant un trajet circulaire entre l'élément d'entraînement (46) et le presseur (56).

12. Dispositif suivant les revendications 3 à 11, caractérisé en ce que les plaques de support (40) présentent des boutonnières longitudinales (38) et des broches (44) montées sur le fond de boîtier (12) peuvent être engagées dans les boutonnières (38) et être dégagées de celles-ci.

13. Dispositif suivant la revendication 12, caractérisé en ce que les broches (44) sont maintenues à coulissement dans le sens de leur longueur dans des plaques de montage (80) et sont chacune reliées à un ergot de guidage (86), les ergots de guidage (86) se déplacent dans des fentes obliques (84) prévues dans le fond de boîtier (12) et chaque broche (44) porte une manette (82), ces manettes présentant un déclic (88) coopérant avec un arrêt (90) prévu sur le fond de boîtier (12).

14. Dispositif suivant les revendications 3 à 13, caractérisé en ce que dans le fond de boîtier (12), au milieu en dessous du levier de poussée (36) est prévu un évidement pour l'insertion de la cassette (92) et cet évidement est limité de chaque côté par des joues (94) sur lesquelles la cassette (92) s'applique par son bord supérieur.

15. Dispositif suivant les revendications 3 à 14, caractérisé en ce qu'à l'extrémité de l'enclume (24) est prévu un ergot de centrage (28) qui, lorsque le levier d'actionnement (14) est abaissé, s'applique sur la face supérieure de la cassette (92) entre ses nervures marginales (96).

16. Dispositif suivant les revendications 3 à 15, caractérisé en ce que des saillies (25) sont prévues sur les deux côtés de l'enclume (24) et glissent sur les extrémités internes des plaques de support de films (68) lors de l'abaissement du levier d'actionnement (14).

17. Dispositif suivant les revendications 3 à 16, caractérisé en ce qu'un presseur (30) est prévu chaque fois sur le dessous du levier d'actionnement (14) de chaque côté du couteau (26) et ces presseurs pressent les extrémités de films (74) contre les plaques de support de films (68) lorsque le levier d'actionnement (14) est abaissé.

18. Dispositif suivant les revendications 3 à 17, caractérisé en ce que le dispositif de pliage (104, 114) est disposé dans le fond de boîtier (12) directement devant la fente de sortie de la cassette (92) et est formé d'une surface (116) disposée de part et d'autre d'une fente (114) et d'un rouleau presseur (104) appliqué élastiquement contre cette surface.

19. Dispositif suivant la revendication 18, caractérisé en ce que le rouleau presseur (104) se trouve du côté de la fente (114) tourné vers la cassette (92) et la surface (116) est coudée à son extrémité tournée vers l'étiquette adhésive (102) selon un rayon de courbure qui est inférieur à celui du rouleau presseur (104).

20. Dispositif suivant les revendications 18 et 19, caractérisé en ce que le rouleau presseur (104) est posé sur une lame de ressort (110) ancrée dans le fond be boîtier (12) et sur son extrémité dépassant le rouleau presseur (104) est monté un guide pour les films (112) disposé dans le trajet des extrémités de films (74).

21. Dispositif suivant la revendication 14, caractérisé en ce que l'évidement destiné à l'insertion de la cassette (92) dans le fond de boîtier (12) est disposé dans une position telle par rapport au dispositif d'entraînement (46, 51 ) se trouvant dans le levier de poussée (36) que la bande de support (52) est tirée, au terme d'une opération d'entraînement, par ses perforations (54) par une tension exercée sur les saillies (93) se trouvant sur la face supérieure de la cassette (92).
